# EUROPÄISCHE PATENTSCHRIFT

(11) **EP 0 309 494 B1**
(45) Veröffentlichungstag und Bekanntmachung des Hinweises auf die Patenterteilung: **30.11.1994**
(21) Anmeldenummer: 88902098.8
(22) Anmeldetag: 09.03.1988
(51) Int. Cl.: E21D 9/10, E21C 27/10

(54) **VORRICHTUNG ZUM ABTRAGEN VON MINERALIEN**
APPARATUS FOR CUTTING MINERALS
DISPOSITIF POUR LE DEBLAYAGE DE MINERAUX

(30) Priorität: 11.03.1987 CH 1061/87
(43) Veröffentlichungstag der Anmeldung: 05.04.1989
(73) Patentinhaber: BECHEM, Hannelore, CH-8737 Gommiswald (CH)
(72) Erfinder: BECHEM, Ulrich, D-5800 Hagen 1 (DE); BECHEM, Klaus, D-5800 Hagen 1 (DE); BECHEM, Philipp, D-5800 Hagen 1 (DE); LENZEN, Dieter, D-5860 Letmathe (DE)
(86) Internationale Anmeldenummer: DE8800130
(87) Internationale Veröffentlichungsnummer: WO8807124

(56) Entgegenhaltungen:
- DE-A- 1 925 156
- DE-A- 2 723 675
- DE-A- 2 940 196
- DE-A- 3 246 077
- FR-A- 2 126 262
- GB-A- 2 192 920
- LU-A- 79 806
- US-A- 2 619 338

## Beschreibung

Gesteine und besonders Mineralien werden üblicherweise durch Bohren und Schießen abgebaut - mit den bekannten Nachteilen. Mit dem erfindungsgemäßen Verfahren können o.a. Materialien sprengungsfrei, mit optimalem Absprengeffekt - und schichtweise abgetragen werden - vorzugsweise in einer linearen Vortriebsrichtung. Es hat sich gezeigt, daß beim hinterschneidenden in den freien Raum brechenden Gesteinsabtragen der Gesteinsdruck zu wesentlich gröberem Bohrgut verhilft - was u.a. schnelleres und rationelleres Bohren bewirkt; auch die sogenannten Abbohrbreiten bzw. -tiefen können in Abhängigkeit des zu bohrenden Materials erheblich größer gewählt werden - bei vergleichsweise geringen Andruckkräften.

Es wird auch beansprucht, von einem vorhanderenen Einbruch oder Vorbohrloch aus beliebige Profile von innen nach außen zu erweitern - runde Tunnel- zu Bogenprofilen - oder Vorbohrungen zu Schächten (Fig. 6 und 7).

Aktivierung von innen oder außen bedeutet daß Disken, Scheiben oder dgl. - mit oder ohne Verzahnung - einerseits im Inneren aktiviert werden können z.B. durch Exzenter, oder das gesamte Bohrwerkzeug von Außen z.B. durch Exzenter- oder Unwuchtschlaggeräte beaufschlagt - und damit aktiviert wird. Die hierbei erforderlichen Andruckkräfte liegen bei nur noch 10% der zum konventionellen Bohren erforderlichen

Das selbststeuernde Aggregat hat nicht nur den Vorteil, daß es keine Steuerungselektronik bzw, keinen Mann zum Einhalten der Hinterschneidtiefe benötigt, sondern daß hinter den Bohrwerkzeugen das Bohrgut frei aufgenommen d.h. abgefördert werden kann.

Im folgenden werden bevorzugte Ausführungsformen der Erfindung anhand der Zeichnung näher erläutert.

In einer Ausführungsform zeigt die Figur 1 unter 1 das hinterschneidende abtragende absprengende drehend gelagerte Disken- oder Scheibenwerkzeug, 2 ist der motorisch angetriebene drehende oder schwenkbare Arm des Bohrwerkzeuges, 3 die Gesteinskontur vor dem Hinterschneiden und 4 nach dem Hinterschneiden - der Pfeil ist eine Vortriebsrichtung.

In Figur 2 ist 7 wieder das Disken- oder Scheibenwerkzeug und 8 ein rotierender oder pendelnder Arm, 9 ist die Gesteinsfront vor dem und 10 nach dem Abtragen - gemäß Figur 1 - nur in anderer Ansicht.

Bohrwerkzeuge dieser Art sind an sich aus der DE-B-1.233.806 bekannt

In Figur 3 ist 11 eine konventionelle Vorschubeinrichtung und 12 der in dieser Ausführung motorisch angetriebene rotierende Bohrkopf mit mehreren Disken- oder Scheibenwerkzeugen - hier in einer Linie angeordnet und nur eine Schicht hinterschneidend / abtragend. Der Bohrkopf kann insgesamt zentrisch - oder die Bohrwerkzeuge einzeln aktiviert sein. Erfindungsgemäß sind bei diesem System die spezifischen Anpreßkräfte unvergleichlich und damit vorteilhqfter als bei einer Diske des Durchmessers der Abtraghöhe.

In Figur 4 sind 13 die in mehreren Schichten jeweils hinterschneidenden abtragenden rotierenden - ggf. schlagenden und/oder fräsenden/schlagenden Diskenbohr werkzeuge, 14 sind Halterungen hierfür und 15 ist die motorisch angetiebene Welle. Die in Vortriebsrischtung gestuft spaltend arbeitenden Werkzeuge 13 haben ungleich lange Halterungen, die auf der Welle 15 gleichmäßig verteilt sind.

Die Erfindung löst die Aufgabe, derartige Bohrwerkzeuge an der abzutragenden Gesteinsfront zu führen
In Figur 5 ist - in einer Sicht von oben - die Abbaufront 16 bzw. -richtung dargestellt. In dieser - einer von mehreren möglichen Ausführungsformen - ist 17 die Zugvorrichtung, ein im Hangenden und Liegenden verspannter Hydraulikstempel mit Zugzylinder. 18 ist eine Kufe, die aber auch durch Räder / Rollen ersetzt - oder von Hub zu Hub angepreßt arretiert werden kann - dann aber unter Versendung einer gesonderten Hub-/Schub-/Schwenkeinrichtung. 19 ist die Andruckvorrichtung - am hydraulischen Stempel schwenkbar gelagert - siehe Pfeil 20. 21 ist ein motorisch aktiviertes diskenartiges Fräsbohrwerkzeug - 21a das in einer 2. Stufe arbeitende. Für das leichte Anwinkeln zur Verschleißminderung wird gesonderter Schutz beansprucht. Das oben erklärte System kann natürlich auch zum Abtragen horizontaler Schichten eingesetzt werden - z.B. zum schichtweisen Abtragen von Straßendecken.

In den Figuren 6 und 7 ist dargestellt, wie mit der beanspruchten Technik des hinterschneidenden Abtragens insbesondere vorgebohrte Löcher radial von innen nach außen erweitert werden - speziell aber auch um Bogenprofile zu bohren.
In Figur 6 ist 29 die Halte- und Drehvorrichtung im Vorbohrloch, 30 ist eine Version eines schrämenden rollenden oder schlagenden aber auch konventionellen hinterschneidenden Disken- / Scheibenwerkzeuges. 31 ist die Gesteinskontur vor dem hinterschneidenden Abtragen, 32 ist der ausfahrbare langsam drehende über 29 angetriebene und von Schnitt zu Schnitt ohne Vorschub gehaltene Hydraulikzylinder beim Erweitern eines Vorbohrloches.

Figur 7 zeigt ein System des nachträglichen Aufbohrens/Erweiterns kreisrunder Tunnelbohrungen zum Bogenprofil. 33 ist ein angetriebener - ggf. aktivierter Bohrkopf mit 3 Diskenrollenbohrwerkzeugen. 34 stellt ein einzelnes aktiviertes Rollenbohrwerkzeug dar, das u.a. auch auf der Stelle bohren - also auch die Ecken beim Bogenprofil ohne Probleme ausbohren kann.

## Patentansprüche

1. Vorrichtung zum Abtragen von Gestein, Mineralien und dergleichen, die eine angetriebene Welle (15) aufweist, an der mindestens eine Halterung (14) angeordnet ist, die mindestens ein einseitig konisches Rollenbohrwerkzeug (1, 7, 13, 21, 30, 33, 34) trägt, das schichtweise hinterschneidend das Gestein in den freien Raum abträgt,
**dadurch gekennzeichnet,**
daß das Rollenbohrwerkzeug (1, 7, 13, 21, 30, 33, 34) verbunden ist mit einem dieses von der Abbaufront (16) beabstandenden Führungselement (18), welches das Rollenbohrwerkzeug (1, 7, 13, 21, 30, 33, 34) im Betrieb an der Abbaufront (16) abstützt und die Hinterschneidtiefe bestimmt.

2. Vorrichtung nach Anspruch 1, **dadurch gekennzeichnet,** daß mehrere Rollenbohrwerkzeuge (1, 7, 13, 21, 30, 33, 34) in mehreren Stufen angeordnet sind.

3. Vorrichtung nach den Ansprüchen 1 und 2, **dadurch gekennzeichnet,** daß den Rollenbohrwerkzeugen (1, 7, 13, 21, 30, 33, 34) Schlagimpulse überlagert werden.

## Claims

1. An apparatus for cutting rock, minerals, and the like that incorporates a driven shaft (15) on which is arranged at least one mounting (14), which supports at least one conical rolling drill (1, 7, 13, 21, 30, 33, 34) on one side that removes the undercut rock layer by layer in the open space, characterized in that the rolling drill (1, 7, 13, 21, 30, 33, 34) is connected with a guide element (18) which spaces this from the face and which supports the rolling drill (1, 7, 13, 21, 30, 33, 34) on the face (16) during operation and determines the depth of the undercut.

2. An apparatus as defined in claim 1, characterized in that a plurality of rolling drills (1, 7, 13, 21, 30, 33, 34) are arranged in several steps.

3. An apparatus as defined in claim 1 and claim 2, characterized in that the rolling drills (1, 7, 13, 21, 30, 33, 34) have a hammering effect superimposed on them.

## Revendications

1. Dispositif pour l'abattage de roches, minerais et similaires qui comporte un arbre entraîné (15) sur lequel est monté au moins un support (14) qui porte au moins un outil de forage du type rouleau conique d'un côté (1, 7, 13, 21, 30, 33, 34), cet outil abattant couche par couche, par une coupe vers l'arrière, la roche dans l'espace libre, caractérisé en ce que l'outil de forage (1, 7, 13, 21, 30, 33, 34), du type rouleau, est relié à un élément de guidage maintenant cet outil à distance du front de taille (16), cet élément de guidage maintenant en appui, en fonctionnement, l'outil de forage du type rouleau (1, 7, 13, 21, 30, 33, 34) dans le front de taille (16) et déterminant la profondeur de la coupe vers l'arrière.

2. Dispositif suivant la revendication 1 caractérisé en ce que plusieurs outils de forage du type rouleau (1, 7, 13, 21, 30, 33, 34) sont disposés en plusieurs étages.

3. Dispositif suivant l'une quelconque des revendications 1 et 2 caractérisé en ce que des impulsions de percussion sont appliquées aux outils de forage du type rouleau (1, 7, 13, 21, 30, 33, 34).
